# EUROPÄISCHE PATENTSCHRIFT

(11) **EP 0 529 140 B1**
(45) Veröffentlichungstag und Bekanntmachung des Hinweises auf die Patenterteilung: **06.11.1996**
(21) Anmeldenummer: 91114664.5
(22) Anmeldetag: 30.08.1991
(51) Int. Cl.: G08B 25/04, G08B 25/01

(54) **Verfahren zur Übertragung binärer Daten in einem Gefahrenmeldesystem**
Binary data transmission method in an alarm signalling system
Procédé de transmission de données binaires dans un système de signalisation d'alarmes

(43) Veröffentlichungstag der Anmeldung: 03.03.1993
(73) Patentinhaber: SIEMENS AKTIENGESELLSCHAFT, 80333 München (DE)
(72) Erfinder: Thilo, Peer, Dr.-Ing., W-8000 München 71 (DE); Kaiser, Klaus, W-8081 Mittelstetten (DE)

(56) Entgegenhaltungen:
- EP-A- 0 052 220
- EP-A- 0 241 574
- DE-A- 2 716 506
- GB-A- 2 150 793
- US-A- 3 588 828

## Beschreibung

In Gefahrenmeldesystemen werden speziell bei Brandmeldesystemen eine größere Anzahl von Meldern über eine Doppelleitung mit der Zentrale verbunden. Über diese Doppelleitung wird sowohl die Energieversorgung der Melder durchgeführt, als auch der Datenverkehr mit der Zentrale abgewickelt. In modernen Systemen werden in zunehmendem Maße binär kodierte Übertragungsverfahren verwendet, die potentiell unzulässig hohe Störspannungen erzeugen, wenn sie mit den in klassischen Systemen üblichen großen Spannungen arbeiten. Werden jedoch die zulässigen, kleinen Spannungen zur Übertragung verwendet und der naturgemäß großen Versorgungsspannung überlagert, so verursachen bereits relativ kleine Schwankungen der Versorgungsspannung bzw. des Versorgungsstroms unzulässig große Störungen der Übertragung.

Bei mehr konventionellen Systemen wird versucht, den Datenfluß auf einem so niedrigen Niveau zu halten, daß die Datenraten niedriger sind und damit der zugeordnete Datenpegel hoch sein darf, womit die Störungen weniger Einfluß haben. Es ist bekannt, sich über die Forderung nach zulässig niedriger aktiver Störung hinwegzusetzen und trotz hoher Datenrate mit eigentlich unzulässig hohem Datenpegel zu arbeiten. Es ist auch bekannt, die Schwankungen der Versorgungsenergie auf ein unschädliches Maß zu reduzieren. Dazu ist zunächst eine gute Stabilisierung der Versorgungsspannung in der Zentrale erforderlich, was allerdings einen gewissen Mehraufwand erfordert. Wesentlich kritischer ist die ebenfalls unumgängliche Stabilisierung der Stromaufnahme in jedem einzelnen Melder, die den Aufwand und in der Regel auch den Energiebedarf dieser Melder beträchtlich erhöht. Eine weitere Möglichkeit ist die zeitliche Trennung von Energieversorgung und Übertragung, wie z.B. bei der Pulsmeldetechnik. Hier entstehen jedoch beim Übergang von einer in die andere Betriebsart Störungen, die die Übertragung negativ beeinflussen können, besonders, wenn zur Auskopplung der Übertragungsspannung preiswerte R-C-Glieder verwendet werden.

In dem Dokument EP-A-241574 ist ein Gefahrenmeldesystem mit einer Zentrale beschrieben, an die mit einer Doppelleitung eine Vielzahl von Meldern angeschlossen ist, welche über diese Doppelleitung von der Zentrale mit Energie und mit digitalen Daten versorgt werden, wobei die Daten der Leitungsspannung aufmoduliert werden.

Vorliegender Erfindung liegt somit das Problem zugrunde, in aufwandarmer Weise die Energieversorgung der Melder sicherzustellen und gleichzeitig die störungsarme und schnelle Übertragung großer Datenmengen zwischen der Zentrale und den einzelnen Meldern zu gewährleisten.

Das Problem wird gelöst durch ein Verfahren zur Übertragung binärer Daten in einem Gefahrenmeldesystem gemäß dem Anspruch 1.

Bei dem eingangs geschilderten Datenübertragungsverfahren sind in den einzelnen Meldern Komparatoren vorgesehen, deren jeweilige Schaltschwelle voreinstellbar ist. Dabei werden die Schwellwerte der jeweiligen Komparatoren von der Zentrale ermittelt und gespeichert, indem zunächst ein Synchronsignal zur Vorbereitung eines Melders von der Zentrale abgesandt wird und anschließend ein Signal (Veränderung der Linienspannung) zu dem Melder gesandt wird, dessen Amplitude systematisch derart verändert wird, daß sich ihr Wert sukzessive dem Komparatorschwellwert nähert, worauf dieser Melder ein charakteristisches Signal (Veränderung des Linienstroms) zur Zentrale abgibt, wenn der Amplitudenwert größer als der Schwellwert ist und in der Zentrale aus dem charakteristischen Signal mittels einer Strommeßeinrichtung und dem systematisch veränderbaren Signal der Komparatorschwellwert ermittelt wird.

Das systematisch veränderbare Signal kann dabei ein treppenförmig ansteigendes Signal sein und das charakteristische Signal aus einer Folge von binären "Einsen" für jeden Amplitudenwert des treppenförmig ansteigenden Signals, der größer als die Komparatorschwelle ist, gebildet sein.

Eine mögliche Länge des treppenförmig ansteigenden Signals ist ein Byte, wobei eine Stufe dieses Signals die Dauer eines Bits hat, so daß sich daraus acht Amplitudenwerte ergeben. Allgemein bestimmt sich jedoch die erforderliche Länge des systematisch veränderbaren Signals aus der gewünschten Genauigkeit, mit der der Komparatorschwellwert ermittelt werden soll.

Der Minimal- und Maximalwert dieses treppenförmig ansteigenden Signals entspricht dem Minimal- und Maximalwert eines üblichen Datensignals, so daß der gesamte im Betriebsfall vorkommende Amplitudenbereich erfaßt wird.

Zur Erhöhung der Genauigkeit des Komparatorschwellwerts ist es möglich, in einem zweiten, gleich ablaufenden Schritt ein weiteres systematisch veränderbares Signal, dessen Minimalwert oberhalb des Werts der letzten Stufe vor dem Erreichen des Komparatorschwellwerts des ersten, treppenförmig ansteigenden Signals liegt und dessen Maximalwert dem Wert der ersten Stufe nach dem Überschreiten des Komparatorschwellwerts entspricht, zu dem Melder zu senden.

Bei einem bevorzugten Verfahren erfolgt die Energieversorgung der Melder und die Ermittlung der Komparatorschwellwerte zeitlich aufeinander.

Nachfolgend wird das erfindungsgemäße Verfahren anhand eines Beispiels mit Hilfe von Figuren näher beschrieben. Es zeigen dabei
- Fig. 1: den prinzipiellen Aufbau eines Gefahrenmeldesystems,
- Fig. 2: einen möglichen Verlauf der Linienspannung und des Linienstroms,
- Fig. 3: den prinzipiellen Aufbau einer Spannungsversorgung und einer Strommeßeinrichtung in der Zentrale,
- Fig. 4: den prinzipiellen Aufbau einer Spannungsmeßeinrichtung in einem Melder,
- Fig. 5: den möglichen Verlauf eines systematisch veränderbaren Signals in zwei Schritten.

Fig. 1 zeigt ein Gefahrenmeldesystem mit einer Zentrale Z, mit der mehrere Melder M1 bis Mn mittels einer Doppelleitung a,b verbunden sind. Schematisch sind weitere Doppelleitungen angedeutet, auf denen ebenfalls eine Vielzahl von Meldern angeordnet sind.

Den prinzipiellen zeitlichen Verlauf der Linienspannung und des Linienstromes zeigt Fig. 2. Es ist dabei zu erkennen, daß während der Phasen der Energieversorgung der Melder eine hohe Spannung an der Doppelleitung liegt und ein hoher Linienstrom fließt, um die Speicherkondensatoren der Melder zu laden. Während der Phasen der Datenübertragung liegt eine deutlich geringere Spannung an der Doppelleitung und es fließt auch ein deutlich geringerer Linienstrom. In Fig. 2 sind nur die Mittelwerte der Spannung und des Stroms dargestellt; während der Phasen der Datenübertragung sind sowohl der Spannung als auch dem Strom Datensignale überlagert. Wie man sieht treten besonders beim Übergang von der Betriebsart "Energieversorgung" in die Betriebsart "Übertragung" starke Strom- und Spannungsänderungen auf, die eine Verwendung von einfachen und preiswerten R-C-Gliedern zur Auskopplung der Übertragungssignale nicht zulassen, da diese sehr lange Einschwingzeiten benötigen und damit die Übertragungszeit unzulässig verlängern würden. Im vorliegenden Beispiel wird die Übertragung von der Zentrale Z zu den Meldern M1 bis Mn mit einer Modulation der von der Zentrale Z gelieferten Linienspannung und die Übertragung von den einzelnen Meldern M1 bis Mn zur Zentrale Z mit einer Modulation des Linienstroms bewerkstelligt. Somit werden Einstellungen zur störungsarmen Auswertung von Stromsignalen (in der Zentrale) und von Spannungssignalen (im Melder) benötigt.

Fig. 3 zeigt eine solche Einrichtung zur störungsarmen Auswertung von Stromsignalen in der Zentrale Z. In der Zentrale Z wird eine Doppelleitung a,b von einer Spannungsquelle Ub gespeist. Diese Spannungsquelle Ub ist in bekannter aber nicht dargestellter Weise von einem Mikrorechner MR ansteuerbar. Zur Detektion der Modulation des Linienstroms ist in Serie zur Spannungsquelle Ub ein Meßwiderstand R angeordnet. Zwei Meßleitungen L1,L2 greifen die aufgrund des Linienstroms an dem Meßwiderstand R abfallende Spannung ab und führen sie einem Analog-Digital-Wandler ADW zu. Dieser Analog-Digital-Wandler ADW ist über Leitungen aL mit dem Mikrorechner MR verbunden. Mit dieser Anordnung wird also die Modulation des Linienstromes und somit die Datensignale von den Meldern M1 bis Mn zur Zentrale Z detektiert und in digitalisierter Form im Mikrorechner MR verarbeitet.

Fig. 4 zeigt eine Spannungsmeßeinrichtung in einem Melder M, bei der zwischen den Adern der Doppelleitung a,b ein Spannungsteiler R1,R2 angeordnet ist und dessen Mittelabgriff mittels einer Leitung L mit einem Komparator K verbunden ist. Der Ausgang des Komparators K ist mittels einer Leitung kL mit einem Mikrorechner MR verbunden. Der Schwellwert des Komparators K ist voreingestellt und so ausgeführt, daß er im Bereich der auftretenden Signalspannungen schaltet.

Zum bestimmungsgemäßen Betrieb wird das von der Zentrale Z gesendete, der Spannung aufmodulierte Datensignal derart melderspezifisch eingestellt, daß die jeweilige Komparatorschwelle eines Melders optimal paßt. Zu diesem Zweck sind die entsprechenden Einstellwerte, d.h. also die jeweiligen Komparatorschwellwerte der einzelnen Melder in der Zentrale Z gespeichert. Ermittelt werden diese Einstellwerte in einer speziellen Einstellprozedur, in der in einem Dialog zwischen einem Melder M und der Zentrale Z die Spannung an der Doppelleitung a,b von der Zentrale Z systematisch geändert wird und jeweils im Melder M die Übertragungsqualität geprüft und das Ergebnis der Zentrale Z übermittelt wird. Nachfolgend soll anhand von Fig. 5 diese Prozedur näher erläutert werden.

In Fig. 5 sind sowohl die Linienspannung UL, die von der Zentrale Z verändert wird, als auch der Linienstrom IL, der von dem gerade kommunizierenden Melder M verändert wird, dargestellt. Es erfolgt dabei eine Ermittlung des Komparatorschwellwerts Uk in zwei Schritten. Zunächst wird von der Zentrale ein Synchronsignal Sy an die Leitung gelegt. Dieses Signal Sy hat einen so hohen Pegel, daß der Komparator K des gerade angesprochenen Melders M auf jeden Fall anspricht. Durch das Synchronsignal Sy wird der Melder M auf die nachfolgende Prozedur vorbereitet.

Von der Zentrale Z wird nun ein treppenförmig ansteigendes Signal C1 an die Doppelleitung a,b gelegt. Im in Fig. 5 dargestellten Beispiel besteht das Signal C1 aus 4 Stufen. Es können natürlich auch mehr sein. Bei der dritten Stufe des treppenförmig ansteigenden Signals C1 wird der Komparatorschwellwert Uk überschritten. Dadurch wird der Melder M veranlaßt, ein charakteristisches Signal CA1 an die Zentrale Z zu senden. Dieses charakteristische Signal CA1 besteht aus einer Folge von binären "Einsen" für jede Stufe des treppenförmig ansteigenden Signals C1, die oberhalb des Komparatorschwellwerts Uk liegt. Aus dem Verlauf des treppenförmig ansteigenden Signals C1 und dem charakteristischen Signal CA1 kann die Zentrale Z den Spannungsbereich Uh1,Uh2 zwischen dem der Komparatorschwellwert Uk liegen muß, ermitteln.

In Fig. 5 ist nun weiter dargestellt, wie in einem zweiten, gleich ablaufenden Schritt eine genauere Ermittlung des Komparatorschwellwerts durchgeführt werden kann. Dazu wird zunächst wieder das Synchronsignal Sy von der Zentrale Z an die Doppelleitung a,b gelegt. Dadurch wird der Melder M wieder auf die nachfolgende Prozedur vorbereitet. Anschließend wird ein weiteres treppenförmiges ansteigendes Signal C2 zum Melder gesendet. Dieses Signal C2 deckt nun nicht den gesamten, bei Datensignalen auftretenden Amplitudenbereich ab, sondern nur den im ersten Schritt ermittelten Bereich zwischen den Spannungen Uh1 und Uh2. Durch das Signal C2 wird nun wieder in 4 Stufen dieser Spannungsbereich abgetastet, wobei schon nach der zweiten Stufe der Komparatorschwellwert Uk überschritten wird und der Melder entsprechend für jede Stufe des Signals C2, die oberhalb des Komparatorschwellwerts Uk liegt, eine binäre "Eins" mittels Modulation des Linienstroms IL zur Zentrale Z sendet. Aus dem zweiten treppenförmig ansteigenden Signal C2 und dem zweiten charakteristischen Signal CA2 kann in der Zentrale Z eine genauere Berechnung des Komparatorschwellwerts Uk durchgeführt werden.

Je nach gewünschter Genauigkeit des Komparatorschwellwerts Uk kann dessen Ermittlung in mehreren Schritten erfolgen oder aber in nur einem Schritt unter Verwendung eines treppenförmig ansteigenden Signals mit wesentlich mehr Stufen. Die Ermittlungsprozedur wird mindestens einmal nach der Errichtung der Anlage zur Initialisierung durchgeführt und kann bei Bedarf beliebig häufig wiederholt werden.

## Patentansprüche

1. Verfahren zur Übertragung binärer Daten in einem Gefahrenmeldesystem mit einer Zentrale (Z), an die zumindest eine Doppelleitung (a,b) mit einer Vielzahl von Meldern (M1 bis Mn) angeschlossen ist, wobei über die Doppelleitung die Energieversorgung der Melder sowie der Datenverkehr mit der Zentrale erfolgt und hierfür in der Zentrale (Z) und in den Meldern (M1 bis Mn) Einrichtungen zur Übertragung und Detektion binärer Daten vorgesehen sind, wobei für die Datenübertragung von der Zentrale zu den Meldern die Daten der Linienspannung aufmoduliert werden,
**dadurch gekennzeichnet**, daß in jedem Melder ein Komparator vorgesehen ist, dessen Schaltschwelle (Uk) voreingestellt ist, wobei die Schwellwerte der jeweiligen Komparatoren (K) von der Zentrale (Z) ermittelt und gespeichert werden, indem zunächst ein Synchronsignal (Sy) zur Vorbereitung eines Melders (M) von der Zentrale (Z) abgesandt wird und anschließend ein Signal (C1;C2) in Form einer Veränderung der Linienspannung zu dem Melder (M) gesandt wird, dessen Amplitude systematisch derart verändert wird, daß sich ihr Wert sukzessive dem Komparatorschwellwert (Uk) nähert, worauf dieser Melder (M) ein charakteristisches Signal (CA1,CA2) in Form einer Veränderung des Linienstroms zur Zentrale (Z) abgibt, wenn der Amplitudenwert größer als der Schwellwert (Uk) ist und in der Zentrale (Z) aus dem charakteristischen Signal (CA1,CA2) mittels einer Strommeßeinrichtung und dem systematisch veränderbaren Signal (C1,C2) der Komparatorschwellwert (Uk) ermittelt wird.

2. Verfahren nach Anspruch 1, bei dem das systematisch veränderbare Signal (C1;C2) ein treppenförmig ansteigendes Signal ist und das charakteristische Signal (CA1;CA2) aus einer Folge von binären "Einsen" für jeden Amplitudenwert des treppenförmig ansteigenden Signals, der größer als die Komparatorschwelle (Uk) ist, gebildet ist.

3. Verfahren nach Anspruch 2, wobei das treppenförmig ansteigende Signal (C1;C2) die Länge eines Bytes hat und sein Minimal- und Maximalwert dem Minimal- und Maximalwert eines üblichen Datensignals entspricht.

4. Verfahren nach einem der Ansprüche 2 oder 3, wobei zur genaueren Ermittlung des Komparatorschwellwerts (Uk) in einem gleich ablaufenden zweiten Schritt ein weiteres systematisch veränderbares Signal (C2), dessen Minimalwert oberhalb des Werts der letzten Stufe (Uh1) vor dem Erreichen des Komparatorschwellwerts (Uh) des ersten, treppenförmig ansteigenden Signals (C1) liegt und dessen Maximalwert dem Wert der ersten Stufe (Uh2) nach dem Überschreiten des Komparatorschwellwerts (Uh) entspricht, zu dem Melder gesandt wird.

5. Verfahren nach einem der Ansprüche 1 bis 4, wobei die Energieversorgung der Melder und die Ermittlung der Komparatorschwellwerte zeitlich aufeinander folgen.

## Claims

1. Method for the transmission of binary data in a hazard detection system having a central control station (Z), to which at least one two-wire line (a, b) with a multiplicity of detectors (M1 to Mn) is connected, both the power supply to the detectors and the data traffic with the central control station being handled via the two-wire line, and devices for the transmission and detection of binary data being provided for this purpose in the central control station (Z) and in the detectors (Ml to Mn), the data being modulated onto the line voltage for the data transmission from the central control station to the detectors, characterized in that in each detector there is provided a comparator, the switching threshold (Uk) of which is preset, the threshold values of the respective comparators (K) being determined and stored by the central control station (Z), in that initially a synchronous signal (Sy) for the purpose of preparing a detector (M) is sent out from the central control station (Z) and then a signal (C1;C2) in the form of a change in the line voltage is sent to the detector (M), the amplitude of which signal is systematically varied in such a way that its value successively approaches the comparator threshold value (Uk), whereupon this detector (M) outputs a characteristic signal (CA1,CA2) in the form of a change in the line current to the central control station (Z) if the amplitude value is greater than the threshold value (Uk) and, in the central control station (Z), the comparator threshold value (Uk) is determined from the characteristic signal (CA1,CA2) by means of a current measuring device and from the systematically variable signal (C1,C2).

2. Method according to Claim 1, in which the systematically variable signal (C1; C2) is a signal rising in staircase form and the characteristic signal (CA1;CA2) is formed by a sequence of binary "ones" for each amplitude value, of the signal rising in staircase form, which is greater than the comparator threshold (Uk).

3. Method according to Claim 2, the signal rising in staircase form (C1;C2) having the length of one byte and its minimum and maximum value corresponding to the minimum and maximum value of a normal data signal.

4. Method according to either of Claims 2 and 3, in which for the more precise determination of the comparator threshold value (Uk), in a second step which runs at the same time, a further systematically variable signal (C2), whose minimum value lies above the value of the last stage (Uh1) before reaching the comparator threshold value (Uh) of the first signal rising in staircase form (C1), and whose maximum value corresponds to the value of the first stage (Uh2) after exceeding the comparator threshold value (Uh), is sent to the detector.

5. Method according to one of Claims 1 to 4, the power supply to the detectors and the determination of the comparator threshold values chronologically succeeding one another.

## Revendications

1. Procédé de transmission de données binaires dans un système de signalisation d'alarmes, comprenant une centrale (Z) à laquelle est raccordé au moins une ligne double (a,b) contenant un grand nombre d'avertisseurs (M1 à Mn), l'alimentation en énergie des avertisseurs, ainsi que l'échange des données avec la centrale s'effectuant par l'intermédiaire de la ligne double et des dispositifs de transmission et de détection de données binaires étant prévu pour cela dans la centrale (Z) et dans les avertisseurs (M1 à Mn), les données étant surmodulées sur la tension de ligne pour la transmission des données de la centrale aux avertisseurs, caractérisé en ce que, dans chaque avertisseur, est prévu un comparateur dont la valeur de seuil (Uk) est préréglée, les valeurs de seuil des comparateurs (K) étant déterminées et mémorisées par la centrale (Z), par le fait que, tout d'abord, un signal de synchronisation (Sy) est émis par la centrale (Z) pour la préparation d'un avertisseur (M) et, ensuite, un signal (C1; C2) est envoyé à l'avertisseur (M) sous la forme d'une variation de la tension de ligne, l'amplitude de ce signal étant modifiée systématiquement de manière que sa valeur se rapproche progressivement de la valeur de seuil (Uk) du comparateur, après quoi cet avertisseur (M) émet vers la centrale (Z) un signal caractéristique (CA1, CA2) sous la forme d'une variation de l'intensité de ligne lorsque la valeur de l'amplitude est supérieure à la valeur de seuil (Uk) et, dans la centrale (Z), la valeur de seuil (Uk) du comparateur est déterminée à partir du signal caractéristique (CA1, CA2) au moyen d'un dispositif de mesure de l'intensité, et à partir du signal (C1, C2) pouvant être modifié systématiquement.

2. Procédé selon la revendication 1, dans lequel le signal (C1, C2) pouvant être modifié systématiquement est un signal croissant en escalier et le signal caractéristique (CA1 ; CA2) est formé d'une succession de "uns" binaires pour chaque valeur d'amplitude du signal croissant en escalier qui est supérieure à la valeur de seuil (Uk) du comparateur.

3. Procédé selon la revendication 2, dans lequel le signal croissant en escalier (C1 ; C2) a la longueur d'un octet et ses valeurs minimale et maximale correspondent aux valeurs minimale et maximale d'un signal de données habituel.

4. Procédé selon l'une des revendications 2 ou 3, dans lequel, pour la détermination précise de la valeur de seuil (Uk) du comparateur, dans une deuxième phase qui se déroule de la même manière, on envoie à l'avertisseur un autre signal pouvant être modifié systématiquement (C2), dont la valeur minimale se trouve au-dessus de la valeur du dernier gradin (Uh1) qui précède l'arrivée à la valeur de seuil (Uh) du comparateur du premier signal (C1) croissant en escalier, et dont la valeur maximale correspond à la valeur du premier gradin (Uh2) qui suit le dépassement de la valeur de seuil (Uh) du comparateur.

5. Procédé selon l'une des revendications 1 à 4, dans lequel l'alimentation en énergie des avertisseurs et la détermination des valeurs de seuil du comparateur se succèdent dans le temps.
